# EUROPÄISCHE PATENTSCHRIFT

(11) **EP 2 334 568 B1**
(45) Veröffentlichungstag und Bekanntmachung des Hinweises auf die Patenterteilung: **05.09.2012**
(21) Anmeldenummer: 09778428.4
(22) Anmeldetag: 09.09.2009
(51) Int. Cl.: B65D 19/06

(54) **GROSSCONTAINER**
HIGH-CAPACITY CONTAINER
GRAND CONTENEUR

(30) Priorität: 18.09.2008 DE 102008047859
(43) Veröffentlichungstag der Anmeldung: 22.06.2011
(73) Patentinhaber: Schoeller Arca Systems GmbH, 19057 Schwerin (DE)
(72) Erfinder: VAN DER KORPUT, Maximus, Gerardus, Maria, 7207 PB Zutphen (NL); GOLS, Peter, Johannes, 7761 XP Schoonebeek (NL); LORENZ, Reinhard, 49843 Uelsen (DE)
(74) Vertreter: Bockhorni & Kollegen
(86) Internationale Anmeldenummer: PCT/EP2009/006541
(87) Internationale Veröffentlichungsnummer: WO 2010/031514

(56) Entgegenhaltungen:
- WO-A-96/32333
- WO-A-2005/102852
- US-A- 4 923 079

## Beschreibung

Die Erfindung betrifft einen Großcontainer mit einem Bodenteil und vier Seitenwänden nach dem Oberbegriff von Anspruch 1. Zumindest eine der vier Seitenwände ist mit zumindest einem Scharnier an dem Bodenteil befestigt und dadurch hin zu dem Bodenteil einklappbar.

Derartige Großcontainer, die auch als Großladungsträger bezeichnet werden, weisen üblicherweise Abmessungen von 800x600 mm und darüber, insbesondere etwa 1200x800 mm, 1200x1000mm und 1200x1600 mm auf, wobei es sich hier um Standardabmessungen handelt. Die Höhe derartiger Großladungsträger hängt von der gewünschten Aufnahmekapazität ab. Eine übliche Höhe berechnet ab der Aufstandsfläche des Großladungsträgers auf dem Boden bis zur oberen Kante der Seitenwände beträgt 1000 mm, wobei dies jedoch nicht beschränkend ist. Damit ist eine Definition des Großcontainers gegenüber anderen kleineren Containern gegeben, wie etwa auf Paletten in mehreren Lagen über- und nebeneinander stapelbare Obst- und Gemüsebehälter bzw. Flaschenkästen u. dgl.. Die Großcontainer bzw. Großladungsträger dienen zur Aufnahme von insbesondere Stückgütern und werden so häufig auch für den Transport großvolumiger Gegenstände im industriellen Bereich, insbesondere für Teilelieferungen im Automobilbereich, aber auch im Lebensmittelbereich verwendet. Derartige Großbehälter sind voluminös und im Vergleich zu den üblichen Obst- und Gemüsebehältern stärkemäßig dicker ausgelegt und auch insgesamt schwerer, so dass der Transport der gefüllten Großcontainer in der Regel nur mechanisch, insbesondere durch Gabelstapler u. dgl. erfolgen kann.

Um das Entleeren derartiger Behälter zu vereinfachen, aber auch um das Transportvolumen derartiger zumeist als Mehrwegbehälter verwendeten Großcontainer für den Rücktransport zu verringern, sind die Seitenwände entweder insgesamt oder auch nur teilweise bzw. einzeln umklappbar, was heißt, dass die Seitenwände in Transportstellung fest miteinander verriegelbar sein müssen. Derartige Verriegelungsvorrichtungen für solche Container sind bekannt. Es handelt sich um Rastnasen, die an einer Seitenwand ausgebildet sind und in Verriegelungsstellung in eine Ausnehmung der benachbarten Seitenwand oder hinter einer Rastleiste der benachbarten Seitenwand greifen und damit die Verriegelung bewerkstelligen.

Das Öffnen der Verriegelung ist bei derartigen Großcontainern bzw. Großladungsträgern allerdings aufwändig aufgrund der Größe der Seitenwände und zum Teil sehr schwierig, da in der Regel jeweils zwei Verriegelungsvorrichtungen für eine Seitenwand vorgesehen sind, die beide in Abstand zueinander angeordnet sind, aber zugleich betätigt werden müssen.

Aus der WO 2005/102852 A sind Großcontainer nach dem Oberbegriff von Anspruch 1 bekannt.

Aufgabe der Erfindung ist es, einen Großcontainer mit zumindest einer einklappbaren Seitenwand zu schaffen, bei dem ein Verriegeln und ein Lösen der einklappbaren Seitenwand von einer Bedienungsperson in besonders einfacher Weise möglich ist. Nach einem weiteren Aspekt der Erfindung soll die Verriegelungseinrichtung so ausgelegt sein, dass sie sowohl von außerhalb des Containers wie auch von innerhalb des Containers in einfacher Weise betätigt werden kann.

Die Aufgabe wird gelöst durch die Merkmale des unabhängigen Patentanspruchs 1. Vorteilhafte Ausgestaltungen sind in den Unteransprüchen angegeben.

Ausführungsbeispiele der Erfindung sind im Folgenden anhand von schematischen Zeichnungen näher erläutert.

Es zeigen
- Fig. 1: einen Großcontainer;
- Fig. 2: eine Detailansicht einer Ecke des Großcontainers;
- Fig. 3: eine Innenansicht einer einklappbaren Seitenwand des Großcontainers;
- Fig. 4: eine Außenansicht der einklappbaren Seitenwand mit einem Griffelement einer Verriegelungsvorrichtung in Öffnungsstellung;
- Fig. 5: einen Schnitt durch die einklappbare Seitenwand gemäß Fig. 4 und das Griffelement in Öffnungsstellung;
- Fig. 6: die einklappbare Seitenwand gemäß Fig. 4 mit dem Griffelement in Schließstellung, sowie
- Fig. 7 und 8: schematische Teilansichten eines Griffteils von außerhalb und innerhalb des Behälters her gesehen.

Elemente gleicher Konstruktion oder Funktion sind figurenübergreifend mit den gleichen Bezugszeichen gekennzeichnet.

Der Großcontainer 2 gemäß Fig. 1 umfasst vier Seitenwände 4, 8 und ein Bodenteil 3. Zumindest eine der vier Seitenwände 4, 8 ist einklappbar über zumindest ein, vorzugsweise mehrere Scharniere an dem Bodenteil 3 befestigt. Falls insbesondere alle vier Seitenwände 4, 8 einklappbar sind, so weist das Bodenteil 3 im Bereich der Scharniere der entsprechenden Seitenwände 4, 8 unterschiedliche Höhen auf, so dass die Seitenwände 4, 8 vollständig übereinander einklappbar sind. Im Folgenden werden lediglich die kurzen Seitenwände des Großcontainers 2 als einklappbare Seitenwände 4 bezeichnet. Die dazwischen liegenden langen Seitenwände werden als daran anschließende Seitenwände 8 bezeichnet. Dies stellt jedoch keine Beschränkung dar und lässt weiterhin auch die Einklappbarkeit der daran anschließenden Seitenwände 8 offen.

Die einklappbaren Seitenwände 4 weisen an ihren von dem Bodenteil 3 abgewandten Kanten 5 zumindest je eine Verriegelungsvorrichtung, vorzugsweise je zwei Verriegelungsvorrichtungen auf. Vorzugsweise sind die Verriegelungsvorrichtungen nahe je einer Seitenkante der einklappbaren Seitenwände 4 angeordnet, die sich von dem Bodenteil 3 zu der von dem Bodenteil 3 abgewandten Kante 5 der entsprechenden einklappbaren Seitenwände 4 erstrecken, und zwar insbesondere im Bereich der oberen Seitenwanddecken.

In Fig. 1 ist eine der an die einklappbaren Seitenwände 4 anschließenden Seitenwände 8 durch eine Klappe teilweise geöffnet dargestellt.

Fig. 2 zeigt ein Griffteil 6, welches reiterartig auf einer langgestreckten Führungsleiste 7 in einer Ausnehmung 10 an der oberen Randkante 5 der Seitenwand 4 sitzt und somit verschieblich geführt ist. Hierzu weist das Griffteil 6 eine entsprechende Nut auf, welche die Führungsleiste 7 übergreift. Dieser Sacherverhalt ergibt sich auch recht deutlich aus den Fig. 4 und 5. Das Griffteil 6 weist eine mit 11 bezeichnete Abstufung auf, die eine Griffschulter 6a begrenzt, die als Verschiebeanschlag dient, wie sich aus einem Vergleich der Fig. 4 und 6 ergibt. Die Abstufung 11 ist im Wesentlichen auf Handbreite ausgelegt, bildet eine schulterartige Auflageleiste 11a und kann, wie insbesondere aus den Fig. 3 bis 6 ersichtlich ist, mit leicht vorstehenden Wölbungen bzw. Vorsprüngen versehen sein, die hier gerundet sind, und das Griffverhalten verbessern sollen. Infolge der Abstufung 11 und der Griffschulter 6a ist die Riegelbetätigung von beiden Seiten der Seitenwand her möglich, also von innen und außen. Ersichtlich dient die Auflageschulter 11a als Führungsteil und weist hierzu eine Nut auf, die mit der Führungsleiste 7 kommuniziert. Das Griffteil 6a steht von der Auflageschulter 11a nach oben vor. Griffteil 6a und Auflageschulter 11 a begrenzen, wie Figuren zeigen, eine von beiden Seiten zugängliche Öffnung, so dass die Verriegelung von innerhalb und außerhalb des Containers geöffnet werden kann.

Ferner ergibt sich aus den Figuren, dass das verschiebbare Griffteil 6 in Höhe und Dicke geringer bzw. schmäler als die Schulterausnehmung 10 bzw. die Dicke der Seitenwand 5 ausgelegt sind, so dass das Griffteil weder seitlich noch der Höhe nach vorsteht. Das Griffelement 6 ist somit bzgl. der Seitenwand 5 in gewissem Sinne leicht versenkt angeordnet. Da die Führungsleiste 7 Bestandteil der Seitenwand 5 ist, bildet die Seitenwand 5 sozusagen auch die Führung für das Griffelement 6.

Zusätzlich zu dieser Führung sind eine oder mehrere Ausnehmungen 12, 13 in dem Griffelement 6 vorgesehen. Ferner sind dann entsprechende Erhebungen 14, 15 in Art von Leisten und/oder Stiften an der einklappbaren Seitenwand ausgebildet. Im Ausführungsbeispiel sind zwei langgestreckte Ausnehmungen 12, 13 an der Außenfläche der Seitenwand vorgesehen, die mit Abstand übereinander angeordnet sind. Die obere Ausnehmung 12 ist pfeilartig gestaltet. In die Ausnehmungen greifen an der Seitenwand ausgebildete Führungsleisten. Damit wird ein Halt des Griffteils und eine verkantungsfreie Führung des Griffteils gewährleistet. Die Führungsleisten sind langgestreckt ausgebildet und weisen kürzere Länge als die der Ausnehmungen auf. Ferner ist die Bedienung der Verriegelungsvorrichtung besonders intuitiv, wenn zumindest eine der Ausnehmungen 12, 13 eine Pfeilform aufweist und/oder die entsprechende Leiste 14, 15 eine dazu korrespondierende Pfeilform aufweist. Diese zeigt dann dem Benutzer auf einfache Weise an, in welche Richtung das Griffelement 6 verschoben werden muss, um die Verriegelung zwischen der einklappbaren Seitenwand 4 und der daran anschließenden Seitenwand 8 zu lösen. Das Griffteil 6 kann in einfacher Weise auf die Seitenwand und über die Vorsprünge 14, 15 geclipst werden und ist dann verschieblich auf der Seitenwand festgelegt.

Wie insbesondere die Fig. 5 zeigt, ist das Griffelement 6 mit einer Rastnase 16 fest gekoppelt, beispielsweise mit dieser einstückig ausgebildet, die besonders gut in einer Schnittdarstellung gemäß Fig. 5 der einklappbaren Seitenwand 4 erkennbar ist. Bei dieser Darstellung ist jedoch lediglich die einklappbare Seitenwand 4 in einem Schnitt dargestellt, wohingegen das Griffelement 6 nicht geschnitten dargestellt ist. Bei dieser Darstellung ist die Nase 16 komplett in die einklappbare Seitenwand 4 zurückgezogen und das Griffelement 6 befindet sich am Anschlag in Öffnungsrichtung.

Fig. 6 zeigt die einklappbare Seitenwand 4 mit dem Griffelement 6 und der Nase 16 in der Schließposition, in welche die Nase über einen Seitenrand der Wand 4 vorsteht und in eine nicht dargestellte Rastausnehmung oder hinter eine entsprechende Rastleiste der benachbarten Seitenwand 8 vorsteht, um die Verriegelung der benachbarten Wände zu bewerkstelligen. Diese Details sind hier nicht dargestellt, weil derartige Rastverriegelungen für Container bekannt sind und es hier vorwiegend auf die Griffelementgestaltung und -anordnung ankommt.

Die Erfindung ist nicht auf die angegebenen Ausführungsbeispiele beschränkt, beispielsweise kann der Verriegelungsmechanismus zusätzlich zu der Nase einen weiteren Verriegelungsmechanismus aufweisen. Beispielsweise kann mittels des Verriegelungsmechanismus eine Bewegung des Griffelements 6 übersetzt werden, beispielsweise um bei einem kurzen Betätigungsweg einen langen Verriegelungsweg zurückzulegen oder mittels eines langen Betätigungswegs einen kurzen Verriegelungsweg jedoch mit kräftiger Verriegelung zu erzielen. Ferner kann die Übersetzung dazu dienen, einen Abstand zwischen der Verriegelungsvorrichtung und der Kante der daran anschließenden Seitenwand 8 zu überbrücken, insbesondere falls nur eine Verriegelungsvorrichtung pro einklappbarer Seitenwand 4 vorgesehen ist. Vorzugsweise weist aber jede Seitenwand zwei Griffleisten in den oberen Eckbereichen auf, die bequem in Richtung aufeinander zu zum Öffnen mit beiden Händen bewegt werden können, wonach unmittelbar durch Druck auf die Griffelemente die Seitenwand umgeklappt werden kann.

## Patentansprüche

1. Großcontainer (2) umfassend
- ein Bodenteil (3),
- vier umlaufend angeordnete Seitenwände (4, 8), von denen zumindest eine mit zumindest einem Scharnier an dem Bodenteil (3) befestigt ist und dadurch hin zu dem Bodenteil (3) einklappbar ist,
- zumindest eine Verriegelungsvorrichtung mit einem Griffelement (6) an der einklappbaren Seitenwand (4) zum Festlegen der einklappbaren Seitenwand (4) in aufgeklapptem Zustand an zumindest einer der Seitenwände (8), die an die einklappbare Seitenwand (4) anschließen,
- und eine am Griffelement (6) fest gekoppelte Rastnase (16), die abhängig von einer Position des Griffelements (6) in eine entsprechende Ausnehmung der an die einklappbare Seitenwand (4) anschließenden Seitenwand (8) eingreift und so abhängig von der Position des Griffelements (6) das Verriegeln oder das Lösen der Verriegelung der einklappbaren Seitenwand (4) ermöglicht,
wobei die Verriegelungsvorrichtung in einer Ausnehmung (10) der einklappbaren Seitenwand (4) angeordnet ist, die so ausgebildet ist, dass die Verriegelungsvorrichtung von innerhalb und außerhalb des Großcontainers betätigbar ist, und dass die Verriegelungsvorrichtung an einer von dem Bodenteil (3) abgewandten oberen Randkante (5) der einklappbaren Seitenwand (4) angeordnet ist,
**dadurch gekennzeichnet, dass**
das Griffelement (6) der Verriegelungsvorrichtung reiterartig auf einer Führungsleiste (7) in einer von der Ausnehmung (10) gebildeten Stufe sitzt und darauf verschieblich geführt ist, und dass das Griffelement (6) eine Abstufung (11) aufweist, die eine Griffschulter (6a) bildet und eine Schulter (11a) begrenzt, welche als Verschiebeanschlag vorgesehen ist, und dass das Griffelement (6) mindestens eine weitere Ausnehmung (12, 13) aufweist, in die eine Erhebung (14, 15) der einklappbaren Seitenwand (4) in Art einer Leiste oder Stiftes eingreift und die so eine Führung des Griffelements (6) und/oder einen inneren Anschlag für das Griffelement (6) bildet.

2. Großcontainer (2) nach einem der vorstehenden Ansprüche, bei dem an der einklappbaren Seitenwand (4) zwei Verriegelungsvorrichtungen gegenüberliegend vorgesehen sind.

3. Großcontainer (2) nach einem der vorstehenden Ansprüche, bei dem die Verriegelungsvorrichtung nahe einer Seitenkante angeordnet ist, die zu der einklappbaren Seitenwand (4) gehört und die sich von dem Bodenteil (3) zu der dem Bodenteil (3) abgewandten Kante (5) erstreckt.

4. Großcontainer (2) nach Anspruch 1, bei dem ein Verschieben des Griffelements (6) der Verriegelungsvorrichtung hin zu einer Mitte der von dem Bodenteil (3) abgewandten Kante (5) die Verriegelung zwischen der einklappbaren Seitenwand (4) und der daran anschließenden Seitenwand (8) löst und bei dem ein Verschieben des Griffelements (6) weg von der Mitte der von dem Bodenteil (3) abgewandten Kante (5) die Verriegelung ermöglicht.

5. Großcontainer nach Anspruch 1, bei dem die weitere Ausnehmung (12) des Griffelements (6) pfeilförmig ausgebildet ist, wobei die Pfeilspitze vorzugsweise in Öffnungsrichtung der Verriegelungsvorrichtung zeigt.

6. Großcontainer (2) nach Anspruch 6, bei dem die Erhebung der einklappbaren Seitenwand (4) pfeilförmig so ausgebildet ist, dass sie in die pfeilförmige Ausnehmung (12) des Griffelements (6) eingreift.

7. Großcontainer (2) nach einem der vorhergehenden Ansprüche, bei dem das Griffelement (6) so in die einklappbare Seitenwand (4) versenkt ist, dass die einklappbare Seitenwand (4) selbst eine Führung und/oder einen Anschlag für das Griffelement (6) bildet, insbesondere die vorstehende Führungsleiste (7).

8. Großcontainer (2) nach Anspruch 1,
**dadurch gekennzeichnet, dass**
das Griffelement (6) eine Nut aufweist, welche die Führungsleiste (7) übergreift.

## Claims

1. A large container (2) comprising:
a base component (3);
four circumferentially arranged side walls (4, 8) of which at least one is attached to the base component (3) through at least one hinge and the at least one side wall is thus foldable towards the base component (3);
at least one locking device with a handle element (6) at the foldable side wall (4) for attaching the foldable side wall (4) in folded up condition at least at one side wall (8) which joins the foldable side wall (4); and
an engagement lug (16) permanently coupled to the handle element (6), wherein the engagement lug engages a respective recess of the side wall (8) adjoining the foldable side wall (4) as a function of a position of the handle element (6), thus facilitating locking or disengaging the locking of the foldable side wall (4) as a function of the position of the handle element (6),
wherein the locking device is arranged in a recess (10) of the foldable sidewall (4) which is configured so that the locking device is actuatable from an inside and from an outside of the large container,
wherein the locking device is arranged at an upper edge (5) of the foldable side wall (4), wherein the upper edge is oriented away from the base component (3),
**characterized in that**
the handle element (6) of the locking device rides movably supported on a support bar (7) in a step formed by the recess (10)
wherein the handle element (6) includes a step (11) which defines a handle shoulder (6a) and a shoulder (11a) which is provided as a movement stop, and
wherein the handle element (6) includes at least one additional recess (12, 13) into which a protrusion (14, 15) of the foldable side wall (4) configured as a bar or pin engages, thus forming a support of the handle element (6) and/or an inner stop for the handle element (6).

2. The large container (2) according to one of the preceding claims, wherein two locking devices are provided opposite to one another at the foldable side wall (4).

3. The large container (2) according to one of the preceding claims, wherein the locking device is arranged proximal to a side edge which is associated with the foldable side wall (4) and extends from the base component (3) to the edge (5) oriented away from the base component (3).

4. The large container (2) according to claim 1, wherein a movement of the handle element (6) of the locking device towards a center of an edge (5) oriented away from the base component (3) disengages the locking between the foldable side wall (4) and the side wall (8) adjoining thereto and a movement of the handle element (6) away from the center of the edge (5) oriented away from the base component (3) facilitates the locking.

5. The large container (2) according to claim 1, wherein the recess (12) of the handle element (6) is configured arrow shaped, wherein the arrow head is preferably oriented in opening direction of the locking device.

6. The large container (2) according to claim 6, wherein the protrusion of the foldable side wall (4) is configured arrow shaped so that it engages the arrow shaped recess (12) of the handle element (6).

7. The large container (2) according to one of the preceding claims, wherein the handle element (6) is recessed in the foldable side wall (4) so that the foldable side wall (4) itself forms a support and/or a stop for the handle element (6), in particular through the protruding support bar (7).

8. The large container (2) according to claim 1, **characterized in that** the handle element (6) comprises a groove which reaches over the support bar (7).

## Revendications

1. Grand conteneur (2) comportant
- une pièce de fond (3),
- quatre parois latérales (4, 8) disposées en périphérie dont au moins une est fixée à la pièce de fond (3) au moyen d'au moins une charnière et peut ainsi être rabattue en direction de la pièce de fond (3),
- au moins un dispositif de verrouillage doté d'un élément de préhension (6) au niveau de la paroi latérale rabattable (4) afin de placer la paroi latérale rabattable (4) dans un état rabattu sur au moins une des parois latérales (8) qui se raccordent à la paroi latérale rabattable (4),
- et un ergot d'encliquetage (16) qui est couplé de façon fixe à l'élément de préhension (6) et qui s'engage en fonction d'une position de l'élément de préhension (6) dans un évidement correspondant de la paroi latérale (8) se raccordant à la paroi latérale rabattable (4) et permet ainsi en fonction de la position de l'élément de préhension (6) le verrouillage et la libération du verrouillage de la paroi latérale rabattable (4),
le dispositif de verrouillage étant disposé dans un évidement (10) de la paroi latérale rabattable (4) qui est conformé de telle sorte que le dispositif de verrouillage peut être actionné depuis l'intérieur ou depuis l'extérieur du grand conteneur, et le dispositif de verrouillage étant disposé au niveau d'un bord supérieur (5), opposé à la pièce de fond (3), de la paroi latérale rabattable (4), **caractérisé en ce que**
l'élément de préhension (6) du dispositif de verrouillage siège à la manière d'un cavalier sur une baguette de guidage (7) dans une cellule formée par l'évidement (10) et est guidé de façon à coulisser sur ladite baguette, et **en ce que** l'élément de préhension (6) comporte un gradin (11) qui forme un épaulement de préhension (6a) et délimite un épaulement (11a) qui est conformé en butée de coulissement, et **en ce que** l'élément de préhension (6) comporte au moins un autre évidement (12, 13) dans lequel une saillie (14, 15) de la paroi latérale rabattable (4) s'engage à la manière d'une baguette ou d'une cheville et qui forme ainsi un guide de l'élément de préhension (6) et/ou une butée intérieure pour l'élément de préhension (6).

2. Grand conteneur (2) selon l'une des revendications précédentes, dans lequel il est prévu au niveau de la paroi latérale rabattable (4) deux dispositifs de verrouillage l'un en face de l'autre.

3. Grand conteneur (2) selon l'une des revendications précédentes, dans lequel le dispositif de verrouillage est disposé à proximité d'un bord latéral qui appartient à la paroi latérale rabattable (4) et qui s'étend de la pièce de fond (3) au bord (5) opposé à la pièce de fond (3).

4. Grand conteneur (2) selon la revendication 1, dans lequel un coulissement de l'élément de préhension (6) du dispositif de verrouillage en direction d'un milieu du bord (5) opposé à la pièce de fond (3) libère le verrouillage entre la paroi latérale rabattable (4) et la paroi latérale (8) qui se raccorde à celle-ci et dans lequel un coulissement de l'élément de préhension (6) depuis le milieu du bord (5) opposé à la pièce de fond (3) permet le verrouillage.

5. Grand conteneur selon la revendication 1, dans lequel l'autre évidement (12) de l'élément de préhension (6) est conformé en flèche, la pointe de la flèche pointant avantageusement dans la direction d'ouverture du dispositif de verrouillage.

6. Grand conteneur (2) selon la revendication 6, dans lequel la saillie de la paroi latérale rabattable (4) est conformée en flèche de sorte qu'elle s'engage dans l'évidement (12) en forme de flèche de l'élément de préhension (6).

7. Grand conteneur (2) selon l'une des revendications précédentes, dans lequel l'élément de préhension (6) est enfoncé dans la paroi latérale rabattable (4) de sorte que la paroi latérale rabattable (4) forme elle-même un guide et/ou une butée pour l'élément de préhension (6), notamment la baguette de guidage saillante (7).

8. Grand conteneur (2) selon la revendication 1, **caractérisé en ce que** l'élément de préhension (6) comporte une gorge qui s'engage par-dessus la baguette de guidage (7).
